# EUROPÄISCHE PATENTSCHRIFT

(11) **EP 0 434 821 B1**
(45) Veröffentlichungstag und Bekanntmachung des Hinweises auf die Patenterteilung: **30.03.1994**
(21) Anmeldenummer: 90911421.7
(22) Anmeldetag: 19.07.1990
(51) Int. Cl.: B65B 31/00

(54) **VERFAHREN ZUR BEFÜLLUNG VON DRUCKGASPACKUNGEN**
PROCESS FOR FILLING PRESSURIZED-GAZ PACKS
PROCEDE POUR REMPLIR DES CONDITIONNEMENTS DE GAZ COMPRIME

(30) Priorität: 19.07.1989 DE 3923903
(43) Veröffentlichungstag der Anmeldung: 03.07.1991
(73) Patentinhaber: Hirsch, Rolf, Dr., D-70499 Stuttgart (DE)
(72) Erfinder: MAIER, Hans Erich, D-45879 Gelsenkirchen (DE)
(74) Vertreter: Spalthoff, Adolf, Dipl.-Ing.
(86) Internationale Anmeldenummer: EP9001182
(87) Internationale Veröffentlichungsnummer: WO9101252

(56) Entgegenhaltungen:
- EP-A- 0 148 662
- FR-A- 2 351 009
- US-A- 3 433 391
- US-A- 3 610 481
- US-A- 4 150 522

## Beschreibung

Die Erfindung bezieht sich auf ein Verfahren zur Befüllung von Druckgaspackungen nach dem Oberbegriff des Patentanspruchs 1.

Aus der US-A-4150522 ist ein Verfahren zur Befüllung von Druckgaspackungen bekannt, bei dem der flexible Beutel bzw. Füllbeutel in leerem Zustand durch die Mündung des Gehäuses in letzteres eingeführt wird. Der im Gehäuse befindliche Beutel wird mit Füllgut verfüllt. Erst daraufhin erfolgt die Einfüllung des Druckmittels in den Zwischenraum zwischen der Außenfläche des mit Füllgut gefüllten Beutels und der Innenwand des Gehäuses.

Bei dem bekannten Verfahren kommt es bei der Befüllung des Füllbeutels, welcher Arbeitsvorgang bei noch nicht in das Gehäuse eingeleitetem Druckmittel stattfindet, dazu, daß der sich in seiner Form vergrößernde Füllbeutel mit seiner Außenseite in Anlage an die Innenseite des Gehäuses gerät. Da die Befüllung des Füllbeutels in einem vergleichsweise kurzen Zeitraum durchgeführt wird, können durch den Aufprall der Außenseite des Beutels an die Innenwand des Gehäuses Beschädigungen des Beutels auftreten. Des weiteren vergrößert und verändert sich die Form des Füllbeutels während des Füllvorgangs auch dann noch, wenn er bereits an einer oder an mehreren Stellen mit seiner Außenseite an der Innenwandung des Gehäuses anliegt. Demgemäß kann somit eine reibungsbehaftete Relativbewegung zwischen der Außenseite des Beutels und der Innenwand des Gehäuses keinesfalls angeschlossen werden. Aufgrund der vorstehend geschilderten mechanischen Beanspruchungen des Füllbeutels beim Befüllen desselben sind in der Vergangenheit häufig Beschädigungen des Füllbeutels aufgetreten, die zuweilen unmittelbar nach dem Befüllungsvorgang sich auswirkten, zuweilen jedoch auch erst nach einer vergleichsweise langen Zeit dazu führten, daß Füllgut aus dem Beutel in den Zwischenraum zwischen dem Füllbeutel und dem Gehäuse geriet bzw. Druckmittel aus dem Zwischenraum zwischen Füllbeutel und Gehäuse in den Füllbeutel geriet. Derartige Beschädigungen führen in jedem Fall zu einer beträchtlichen Verminderung der Funktionstüchtigkeit der Druckgaspackung. Je nachdem, welches Füllgut und welches Druckmittel vorgesehen sind, kann eine derartige Beschädigung sogar zu gefährlichen chemischen Reaktionen ud.dgl. führen, was in jedem Fall vermieden werden sollte.

Der Erfindung liegt die Aufgabe zugrunde, das gattungsgemäße Verfahren derart weiterzubilden, daß eine Beschädigung des Füllbeutels bei seiner Befüllung weitestgehend ausgeschlossen ist.

Diese Aufgabe wird erfindungsgemäß dadurch gelöst, daß, nachdem das Druckmittel in das Gehäuse eingebracht worden ist, zur Evakuierung des Innenraums des Beutels das Ventil betätigt wird und daß nach erneutem Betätigen des Ventils das Füllgut unter Druck in den Beutel eingefüllt wird. Hierdurch wird erreicht, daß die Einleitung des Füllguts in den Beutel unter dem Gegendruck des bereits im Gehäuse befindlichen Druckmittels stattfindet. Unerwünschte Anlagekontakte zwischen der Außenseite des Füllbeutels und der Innenwand des Gehäuses sind, wenn nicht völlig ausgeschlossen, so doch weitestgehend ausgeschlossen. Dadurch werden Beschädigungen des Beutels vermieden. Darüber hinaus wird beim erfindungsgemäßen Verfahren verhindert, daß - wie im Stand der Technik zuweilen beobachtet - bei der Befüllung des Füllbeutels zwischen dessen Außenseite und der Innenwandung des Gehäuses kleine abgeschlossene Hohlräume entstehen, die auch bei der beim Stand der Technik nachträglichen Einfüllung des Druckmittels in das Gehäuse nicht vom Druckmittel eingenommen werden. Insgesamt läßt sich feststellen, daß durch Anwendung des erfindungsgemäßen Verfahrens eine zuverlässigere und in beträchtlicher Weise materialschonendere Methode zur Herstellung von Druckgaspackungen zur Verfügung gestellt wird.

Vorteilhafte Ausgestaltungen der Erfindung ergeben sich aus den Unteransprüchen.

Ausführungsbeispiele der Erfindung sind an Hand der Zeichnungen näher erläutert, und zwar zeigt:
- Fig. 1 - Fig. 5: in den einzelnen Verfahrensschritten die Abfüllung einer Aerosol-Glasflasche und
- Fig. 6 - Fig. 10: in den einzelnen Verfahrensschritten die Abfüllung einer Aerosol-Weißblechdose.

Bei der Ausführung nach Figur 1 - Figur 5 findet als Gehäuse 1 eine Glasflasche Verwendung, welche von einer splittersicheren Kunststoffumhüllung umgeben ist. In das Gehäuse 1 ist der Beutel 2 in Form eines Faltenbalges eingesetzt. Der Beutel 2 besteht aus thermoplastischem Material, z.B. Polyethylen. Der Beutel 2 wird derart in das Gehäuse 1 eingebracht, daß sich zwischen dessen Öffnungsrand 3 und der Mündung 4 des Gehäuses 1 ein Zwischenraum 5 befindet. Zu diesem Zweck ragt der Beutel 2 über die Mündung 4 des Gehäuses 1 hinaus, wobei das Ventil 6 in Form eines Kapselventils leicht angehoben ist. Durch den Zwischenraum 5 zwischen dem Öffnungsrand 3 des Beutels 2 und der Mündung 4 des Gehäuses 1 wird nunmehr das Druckmittel eingefüllt, und zwar über einen von oben auf die Mündung 4 des Gehäuses 1 aufgesetzten Füllkopf. Aus diesem dringt das Druckmittel in den Zwischenraum zwischen Innenwandung des Gehäuses 1 und Außenwandung des Beutels 2 ein. Sobald der gewünschte Überdruck in dem Gehäuse 1 erreicht ist, wird das Ventil 6 mit der Mündung 4 des Gehäuses 1 vercrimpt, wobei der Öffnungsrand 3 des Beutels 2 zwischen der Mündung 4 des Gehäuses 1 und dem Ventil 6 eingequetscht wird. Diese Verfahrensstufe ergibt sich aus Figur 2. Durch Betätigung des Ventils 6 (Figur 3) und vorzugsweise Anlegen eines Vakuums wird der Beutel 2 völlig evakuiert, so daß er auf ein erheblich geringeres Volumen zusammengezogen und der Überdruck zwischen Beutel 2 und Gehäuse 1 verringert wird. Somit befindet sich keine Restluft mehr in dem Beutel 2.

Die durch diese Verfahrensschritte vorbereitete Druckgaspackung kann entweder gelagert und so vermarktet oder unmittelbar auch mit dem Füllgut verfüllt werden. Durch Einpressen des Füllgutes (Figur 4) unter Druck, dehnt sich der Beutel 2 unter dem Überdruck beim Einpressen des Füllgutes, wobei gleichzeitig eine Druckerhöhung des im Gehäuse 1 vorhandenen Druckmittels erfolgt. Während des Füllprozesses weitet sich der Beutel durch das eingebrachte Füllgut, wobei jedoch keine Luftblasen eindringen können, so daß ein bei den bekannten Zweikammer-Sprühsystemen oft auftretendes Flackern oder kurzes Unterbrechen des Sprühstrahls oder des Stranges bei pastösen Füllgütern infolge austretender Gasblasen mit Sicherheit ausgeschlossen wird.

Von wesentlicher Bedeutung ist das Verhältnis von Volumen des Füllgutes und Volumen des aufgeweiteten Beutels. Der Beutel faßt das vorgesehene Füllgut nur zu einem Teil, so daß der übrige Teil des Füllgutes unter dem mechanischen Druck des Druckmittels unter Dehnung des flexiblen Materials gewaltsam eingepreßt wird. Der Beutel nimmt infolge seiner Flexibilität ein größeres Volumen ein, als der zuvor gefaltete Beutel. Hierdurch wird in dem Zwischenraum zwischen Gehäuse und Beutel der vorgesehene Überdruck des Druckmittels kontrolliert erhöht. Durch dieses Recken des flexiblen Materials des Beutels, vorzugsweise thermoplastischem Materials, verbessern sich dessen Molekularstruktur sowie physikalischen Eigenschaften, insbesondere die Permeabilität. Überraschend wurde gefunden, daß eine Diffusion, wie sie bei bekannten ungereckten Beuteln im Laufe der Zeit eintrat, nicht mehr erfolgt. Durch die Ausdehnung des Beutels während der Befüllung mit Füllgut wird dieser zur Berührung mit dem Boden des Gehäuses und/oder mit dessen Wandung gebracht, wodurch sich ein festverankerter Sitz des Beutels in dem Gehäuse ergibt. Bei den bekannten Zeikammer-Sprühsystemen erweist es sich nämlich oft als nachteilig, daß der Beutel frei in dem Gehäuse schwingen kann und es somit auf dem Transportwege infolge des Schwingens zu einer mechanischen Ausdünnung der Wandstärke des Beutels im oberen Bereich und sogar zum Abriß desselben kommen kann, was nach dem erfindungsgemäßen Füllverfahren ausgeschlossen ist.

Während des Entleerens des Beutels 2 der Druckgaspackung durch Betätigen des Ventils, zieht sich der Beutel 2 durch seine Rückverformungstendenz sowie infolge des pneumatischen Überdruckes im Gehäuse 1 wieder zusammen (Figur 5).

Bei dem Ausführungsbeispiel gemäß Figur 6 - Figur 10 ist das Gehäuse 1 einer Aerosol-Weißblechdose mit eingesetztem Beutel 2 und aufgesetztem Ventil 3 in Form eines Tellerventils gezeigt.

Die einzelnen Verfahrensschritte der Befüllung sowohl mit Druckmittel als auch mit Füllgut sind die gleichen wie vorstehend beim Ausführungsbeispiel nach Figur 1 - Figur 5 beschrieben.

Nach Erreichen des geforderten Überdrucks im Inneren des Gehäuses 1 wird der Beutel 2 mit dem Teller des Ventils 6 in das Gehäuse 1 hineingedrückt, wobei die Abdichtung durch Clinchen vorgenommen wird. Hierbei befindet sich der Öffnungsrand 3 des Beutels 2 zwischen dem Teller des Ventils 6 und der Mündung 4 des Gehäuses 1 (Figur 7). Nach Öffnen des Ventils 6 und Anlegen eines Vakuums wird der Beutel 2 völlig evakuiert (Figur 8). Durch das Einpressen des Füllgutes unter Druck dehnt sich der Beutel 2 aus (Figur 9) und nimmt nach Entleerung seines Inhalts wieder die zusammengepreßte Form an (Figur 10).

Durch das erfindungsgemäße Verfahren ist es im Unterschied zu den bekannten Zweikammer-Sprühsystemen möglich,
a. handelsübliche Aerosolgebinde ohne jegliche Veränderungen an der Mündung und/oder am Boden einzusetzen;
b. die Begasung des Zwischenraumes zwischen Innenwandung des Gehäuses und Außenwandung des Beutels unabhängig von der Beschaffenheit der jeweiligen Füllgüter auf einfache Weise mit sämtlichen Arten von Druckmitteln in einem unabhängigen Arbeitsgang vorzunehmen, so daß die unter Innendruck stehenden leeren Gehäuse zwischengelagert, vermarktet oder anschließend sofort ggf. auch später mit Füllgütern beschickt werden können;
c. den luftfreien, zusammengepreßten Beutel einem Reckprozeß zu unterziehen und damit dessen physikalische Eigenschaften, insbesondere die Diffusionsbeständigkeit, zu verbessern;
d. die Geschwindigkeit der Abfüllung wesentlich zu erhöhen;
e. den in den begasten Leergehäusen vorhandenen relativ geringen und daher ungefährlichen Überdruck durch den Füllvorgang mit Füllgut anzuheben und
f. in besonderen Fällen eine einfache Wiederbefüllung von leergesprühten Gebinden mit frischem Füllgut vorzunehmen.

Aerosolgebinde sind bestimmungsgemäß Einwegbehälter und für eine gewerbliche Wiederbefüllung nicht vorgesehen. Für den Fall, daß die eingesetzten Gehäuse nicht der Druckgasverordnung unterliegen, ist es mit Hilfe des erfindungsgemäßen Verfahrens möglich, diese Behälter nach vollständiger Entleerung, d.h. nach Gebrauch, wieder mit frischem Füllgut nachzufüllen.

## Patentansprüche

1. Verfahren zur Befüllung von Druckgaspackungen, welche aus einem Gehäuse (1), welches ein Druckmittel enthält, und mindestens einem darin befindlichen flexiblen Beutel (2), der der Aufnahme von Füllgut dient, und dessen Innenraum mittels eines im Bereich der Mündung (4) des Gehäuses (1) angeordneten Ventils (6) verschlossen ist, besteht, bei dem der flexible Beutel (2) im Gehäuse (1) derart positioniert wird, daß sich zwischen dem Öffnungsrand (3) des flexiblen Beutels (2) und der Mündung (4) des Gehäuses (1) ein Zwischenraum (5) befindet, durch den Zwischenraum (5) zwischen dem Öffnungsrand (3) des Beutels (2) und der Mündung (4) des Gehäuses (1) das Druckmittel eingefüllt wird, und der Öffnungsrand (3) des Beutels (2) zusammen mit dem Ventil (6) mit der Mündung (4) des Gehäuses (1) dicht verschlossen wird, dadurch gekennzeichnet, daß anschließend zur Evakuierung des Innenraums des Beutels (2) das Ventil (6) betätigt wird und daß nach erneutem Betätigen des Ventils (6) das Füllgut unter Druck in den Beutel (2) eingefüllt wird.

2. Verfahren nach Anspruch 1, dadurch gekennzeichnet, daß zur Evakuierung des Innenraums des Beutels (2) an diesen ein Vakuum angelegt wird.

3. Verfahren nach Anspruch 1 oder 2, dadurch gekennzeichnet, daß das Füllgut unter Druck in den Beutel (2) eingefüllt wird, bis der flexible Beutel (2) über sein ursprüngliches Volumen hinaus mit Füllgut gefüllt und ausgedehnt ist.

## Claims

1. Method of filling pressurised gas packages, which consist of a housing (1), containing a pressurised medium, and at least one flexible bag (2) which is located therein, which is used to accommodate filling material, and the interior of which is closed by means of a valve (6) disposed in the vicinity of the opening (4) of the housing (1), in the case of which the flexible bag (2) is positioned in the housing (1) in such a manner that there is a space (5) between the aperture edge (3) of the flexible bag (2) and the opening (4) of the housing (1), the pressurised medium is introduced through the space (5) between the aperture edge (3) of the bag (2) and the opening (4) of the housing (1), and the aperture edge (3) of the bag (2) together with the valve (6) is closed tightly with the opening (4) of the housing (1), characterised in that, subsequently, the valve (6) is actuated in order to empty the interior of the bag (2); and in that, after the valve (6) has been actuated again, the filling material is introduced into the bag (2) under pressure.

2. Method according to Claim 1, characterised in that a vacuum is applied to the interior of the bag (2) in order to evacuate it.

3. Method according to Claim 1 or Claim 2, characterised in that the filling material is introduced into the bag (2) under pressure, until the flexible bag (2) is filled with filling material and has expanded beyond its original volume.

## Revendications

1. Procédé pour le remplissage d'emballages avec gaz sous pression formés d'une enveloppe (1) qui contient un fluide sous pression et d'au moins une poche (2) souple disposée dans celle-ci, qui est destinée à recevoir le produit de remplissage et dont le volume intérieur est fermé par une valve (6) disposée dans la région de l'embouchure (4) de l'enveloppe (1), procédé selon lequel on positionne la poche (2) souple à l'intérieur de l'enveloppe (1) de manière telle qu'il existe entre le bord (3) de l'ouverture de la poche (2) souple et l'embouchure (4) de l'enveloppe (1) un espace (5), on introduit le fluide de pression par l'intermédiaire de l'espace (5) entre le bord (3) de l'ouverture de la poche (2) et l'embouchure (4) de l'enveloppe (1) et on ferme de manière étanche le bord (3) de l'ouverture de la poche (2) et l'embouchure (4) de l'enveloppe (1) à l'aide de la valve (6), caractérisé par le fait qu'ensuite, on actionne la valve (6) pour vider le volume intérieur de la poche (2) et que l'on introduit le produit à conditionner sous pression dans la poche (2) en actionnant de nouveau la valve (6).

2. Procédé selon la revendication 1, caractérisé par le fait que pour vider le volume intérieur de la poche (2) on connecte celui-ci à une source de pression négative.

3. Procédé selon la revendication 1 ou 2, caractérisé par le fait que l'on introduit le produit à conditionner sous pression dans la poche (2) jusqu'à ce que la poche (2) souple soit remplie de produit à conditionner et dilatée au delà de son volume initial.
